# EUROPÄISCHE PATENTSCHRIFT

(11) **EP 0 121 049 B1**
(45) Veröffentlichungstag und Bekanntmachung des Hinweises auf die Patenterteilung: **04.05.1988**
(21) Anmeldenummer: 84101156.2
(22) Anmeldetag: 04.02.1984
(51) Int. Cl.: A47C 7/20

(54) **Sitz- oder Lehnpolster aus Schaumstoff**
Seat or back-rest made from foamed material
Siège ou dossier formé de mousse

(30) Priorität: 31.03.1983 DE 8309541 U
(43) Veröffentlichungstag der Anmeldung: 10.10.1984
(73) Patentinhaber: Vauth & Sohn KG, D-33034 Brakel (DE)
(72) Erfinder: Albers, Friedhelm, D-3492 Brakel-Schmechten (DE); Vauth, Hermann, D-3492 Brakel-Beller (DE)
(74) Vertreter: Hanewinkel, Lorenz, Dipl.-Phys.

(56) Entgegenhaltungen:
- AU-B- 430 388
- CH-A- 537 337
- DE-A- 2 052 907
- DE-A- 2 323 883
- FR-A- 1 575 138
- US-A- 2 980 167
- US-A- 3 432 583
- US-A- 3 967 852

## Beschreibung

Die Erfindung betrifft Sitz- und/oder Lehnpolster aus einem ersten Schaumstoff, der aus einem offenporigen Polyurethanschaum mit bestimmter Eindruckhärte und Dichte hergestellt ist, in dem quer zur Sitzrichtung mindestens ein Schaumstoffkörper zur Bildung einer Schaumstoffversteifung, die dem Polster höhere Eindruckhärte als die des ersten Schaumstoffes verleiht, eingeschäumt ist und die Schaumstoffkörper selbst die Versteifungen bilden.

Es ist aus AU-B-430 388 ein Schaumstoffpolster bekannt, das aus einem umschäumten Schaumstoffkörper besteht, bei dem der Umschäumprozeß so geführt ist, daß der Schaumstoff an der Grenzschicht zu dem Schaumstoffkörper eine dichtere und festere Konsistenz hat und somit eine Versteifung bildet. Der Schaumstoffkörper ist vorzugsweise von vertikalen Kanälen durchzogen, in denen sich beim Schäumvorgang die Grenzschicht rippenartig ausbildet. Nachteilig ist dabei, daß die erhöhte Dichte der Grenzschicht zu einer Gewichtserhöhung des Polsters führt. Außerdem ist die dichte, hautartige Grenzschicht geschlossenporig, so daß das Polster eine erhöhte Entflammbarkeit aufweist.

Es ist bekannt, Sitz- oder Lehpolster aus offenporigem Schaumstoff herzustellen. Dabei wird der Schaumstoffkörper in einem Zustand entformt, in dem die Formstabilität bereits gegeben ist, die einzelnen Zellwände aber noch so wenig ausgehärtet sind, daß sie bei einem anschließenden Walkvorgang gesprengt werden, wodurch die Offenporigkeit und damit die weiche Polstereigenschaft entsteht. Durch weiteres Tempern und Lagern tritt anschließend ein vollständiges Abbinden des Kunststoffes ein.

Bekannt ist weiterhin geschlossenporiger Schaumstoff, der bei normalem, völligem Abbinden des Schaumstoffes entsteht. Dieser hat eine wesentlich höhere Eindruckhärte als offenporiger Schaumstoff und er ist nur geringfügig kompressibel. Für Polsterungen ist er deshalb nur beschränkt brauchbar, auch wenn er auf wesentlich geringeres spezifisches Gewicht, verglichen zum offenporigen Schaumstoff, aufgeschäumt wird.

Weiterhin sind Platten aus offenporigem Melaminschaum bekannt, die bei relativ geringer Dichte eine hohe Eindruckhärte aufweisen. Dieses Material eignet sich nicht für das Schäumen in Formen, und es hat für die unmittelbare Verwendung zu Polsterungen eine zu geringe Reißfestigkeit.

Es ist weiterhin bekannt, Polster zu Erhöhung des Sitzkomforts aus unterschiedlichen Materialien schichtweise durch Kleben zusammenzusetzen, was relativ arbeitsaufwendig ist. Solche Polster weisen eine erhöhte Entflammbarkeit auf, wodurch sie insbesondere für Flugzeugsitze nicht brauchbar sind.

Es ist Aufgabe der Erfindung, ein möglichst leichtes Polster, insbes. Flugzeugpolster, zu offenbaren, das einen erhöten Sitzkomfort gegenüber bekannten Polstern bietet, einfacher herzustellen ist und eine geringere Entflammbarkeit aufweist.

Die Lösung der Aufgabe besteht darin, daß die Schaumstoffkörper aus einem zweiten Schaumstoff, nämlich geschlossenporigem Polyurethanschaum oder offenporigem Melaminschaum oder dergleichen bestehen, dessen Dichte niedriger und dessen Eindruckhärte höher als die des ersten Schaumstoffs sind.

Durch die Verwendung von Schaumstoff geringerer Eindruck- oder Stauchhärte auf der dem Sitzende zugewandten Seite, wird das gewünschte weiche Anschmiegen des Polsters an den Körper gewährleistet. Die Versteifungskörper aus härterem Schaumstoff sind leichter aber weniger kompressibel. Es ergibt sich ein erhöhter sogenannter Komfortfaktor gemäß den bekannten Prüfmethoden. Die Einlagen werden so angeordnet, daß sie ergonomisch die Nacken-, Lenden-, Wirbelsäulen- und Schenkelauflagebereiche abstützen oder zumindest ein völliges Einsinken Sitzender verhindem, das insbesondere bei langem Sitzen zu unangenehmen Stauungen in den Venen und Lymphgefäßen führt.

Die Herstellung solcher Polster kann in bekannter Schäumtechnik erfolgen, wobei entweder zu Platten oder Prismen geschnittene Schaumstoffkörper relativ höherer Eindruckhärte in die Form vor dem Schäumen des Polsters eingelegt werden oder in einen gewalkten Polsterkörper mit relativ geringerer Eindruckhärte mit entsprechenden Hohlräumen nachträglich härteres Material vorzugsweise geringer Dichte, das später keinem Walkprozeß unterworden wird, eingeschäumt wird. Bei geeigneter Gestalt der Hohlräume kann unter Umständen eine besondere Form für das Einschäumen der Versteifungen entfallen.

Für den Schaumstoff relativ geringerer Eindruckhärte empfiehlt sich die Verwendung von offenporigem Polyurethanschaum, und als härterer Schaumstoff dient zweckmäßig geschlossenporiger Polyurethanschaum oder ein offenporiger Melaminschaum. Letzterer bietet den Vorteil, daß das Polster extrem geringe Entflammbarkeit zeigt.

Die Eindruckhärte ist jeweils der Verwendung anzupassen, und aus dem gewünschten Komfortfaktor, der sich aus dem progressiven Anstieg der Eindruckhärte ableitet, oder einer Gewichtsminimierung bestimmt sich der Querschnittsanteil und die Dichte des Versteifungskörpers. Z. B. beträgt die Eindruckhärte des Versteifungskörpers 400 N und des umgebenden Schaumstoffes höchstens 200 N ; er ist mindestens doppelt so hart bei günstiger Dimensionierung.

Demgemäß ist die Dichte des Versteifungskörpers höchstens nur halb so groß wie die des übrigen Schaumstoffs.

Die folgenden Beispiele sind auf offen- und geschlossenporige Materialien bezogen. Sie gelten in gleicher Weise für Versteifungskörper aus offenporigen Materialien mit entsprechenden Eigenschaften.

In den Figuren 1 bis 6 sind verschiedene vorteilhafte Ausgestaltungen von Polstern dargestellt und Formen zu deren Herstellung im Schäumverfahren gezeigt.

Fig. 1 zeigt einen senkrechten Querschnitt durch ein Sitz- und Lehnpolster ;
Fig. 1a zeigt ein Detail einer speziellen Ausführung ;
Fig. 2 zeigt eine Draufsicht eines Sitzpolsters nach Fig. 1 ;
Fig. 3 zeigt eine Rückansicht eines Lehnpolsters nach Fig. 2 ;
Fig. 4 zeigt einen senkrechten Schnitt durch eine Form mit einem Sitzpolster ;
Fig. 5 zeigt einen senkrechten Schnitt durch eine Form mit einem Lehnpolster ;
Fig. 6 zeigt einen senkrechten Schnitt durch ein Lehnpolster.

In Fig. 1 ist ein Lehnpolster 12 im Schnitt gezeigt, dessen Rückseite durch eine Platte 133 aus offenporigem Schaumstoff, dessen Stärke etwa einem Viertel der Lehnenstärke D12 entspricht, versteift. Außerdem ist in der Nähe der Unterkante des Lehnpolsters ein prismenförmiger Versteifungskörper 134 rückseitig eingelagert, der etwa ein Drittel des Querschnittes des unteren Lehnenbereiches, der bis zur Unterkante des Sitzpolsters 11 reicht, ausfüllt und damit gegen ein Herabdrücken der Lendenpartie aussteift.

In Fig. 3 ist in einer Rückansicht dargestellt, daß die Platte 133 und der Versteifungskörper 134 jeweils von einem Rand 123, 123' ; 124, 124', der die mehrfache Stärke der Platte 133 hat, allseitig umgeben ist, wodurch das Polster an den Seitenflächen und von oben angenehm weich und elastisch ist.

Aus der Platte 133 sind vor dem Einschäumen Bereiche 233 in der Nähe der Ecken ausgestanzt, deren Durchmesser etwa der Plattenstärke entspricht, in die der Schaumstoff beim Schäumen eindringt und eine innige Verbindung herstellt. Vorteilhaft kann auch eine Platte 133 (Fig. 1a) mit Wellen- oder Noppenstruktur 133a zur Herstellung einer guten Verbindung verwendet werden. Außerdem ergibt sich dadurch eine stetig progressive Zunahme des Polsterwiderstandes bei zunehmender Kompression des Polsters.

In Fig. 1 ist weiterhin ein Querschnitt eines Sitzpolsters dargestellt, das in den Auflagebereichen der Wirbelsäule und der Schenkel durch Versteifungskörper 131, 132 stabilisiert ist. Die Versteifungskörper entsprechen in ihrer Tiefenabmessung mehr als der Hälfte der Polsterdicke, wodurch der verbleibende weich gepolsterte Bereich eine ausreichende Elastizität, einer angenehmen Polsterung entsprechend, besitzt. Die Versteifungskörper sind jeweils von seitlichen Bereichen 114, 114', 115, 115' (Fig. 2) und einem vorderen Bereich 111 und hinteren Bereich 112 umgeben, der mit weichem offenporigen Schaumstoff umspritzt ist, was beim Berühren, Anstoßen oder Anlehnen angenehm ist.

Der Versteifungskörper 132 zur Unterstützung der Wirbelsäule ist geringfügig unterhalb der Sitzfläche eingeschäumt, wodurch ein Kompromiß zwischen Formsteifigkeit und Polstereffekt erreicht ist.

Die Fig. 4 und 5 zeigen Querschnitte durch Formen zum Einschäumen eines Sitz- bzw. Lehnpolsters im gefüllten, geschäumten Zustand.

Die Versteifungen 134, 135, 136 sind, aufgesteckt auf Stifte 43, 44 ; 48, 49a, b, c, in der Form gehalten. Das Schäummaterial füllt sämtliche Freiräume, indem es die Versteifungen seitlich umfließt und/oder durch Ausstanzungen oder Aussparungen hindurchtritt.

Die Platten 135, 136 sind im gezeigten Beispiel an den Enden U-förmig umgebogen, wodurch die gewünschte Versteifung der Wirbelsäulen- und Schenkelunterstützung bzw. Nacken- und Lendenbereiche erreicht wird und eine federelastische Wirkung der steiferen Einlage entsteht, die für einen U-Bogen bekanntlich einem konstanten Kraftverlauf bei zunehmender Verformung entspricht und durch das umschließende offenporige Material eine leicht zunehmende Charakteristik erhält. Eine etwas weichere Polsterung erhält man, wenn die Platte auf der Unterseite des Sitzpolsters 11 bzw. Rückseite des Lehnpolsters 12 eingelegt und die U-Bögen in umgekehrter Richtung gelagert sind. Sofern Polster verwendet werden, die von unten nach oben bzw. von hinten nach vorn symmetrisch sind, können diese, je nach gewünschter Sitz- oder Lehnflächenelastizität, gewendet werden.

In Fig. 6 ist ein im prinzipiellen Aufbau gleichartiges Lehnpolster im Schnitt gezeigt, das aber in anderer Weise hergestellt ist und dabei noch weitere gestalterische Freiheiten zur Erreichung einer optimalen Ergonomie erbringt. Hierbei ist in einem ersten Schäumvorgang der offenporige Polsterteil hergestellt. In diesem ist entsprechend der Form ein Raum für die Versteifung ausgespart, der optimal nach den Bedürfnissen gestaltet sein kann, also auch in mehreren Richtungen, z. B. für eine Lendenversteifung und zusätzlich für Längsrippen, in der Lehne (nicht dargestellt) verlaufend geformt ist.

Dieser Hohlraum oder auch mehrere werden nach dem Walken und Tempern des zuerst hergestellten Polsterteils mit geschlossenporigem Schaumstoff ausgeschäumt ; er erhärtet somit in körpergerechter Form. Sofern der Hohlraum nur nach einer Seite offen ist, wie gezeigt, kann bei nach oben offener Lage der Schaumstoff ohne weitere umgebende Form eingebracht werden und in einem Temperraum aufschäumen und aushärten, was besondere Werkzeuge erübrigt.

Sofern das Polstergewicht nicht wie bei Flugzeugpolstern bedeutsam ist, kann die Einstellung der Dichte der Versteifungen auch höher und dafür der Querschnitt geringer gewählt werden, wodurch sich weitere Möglichkeiten der Gestaltung der Polstercharakteristik ergeben.

Die dargestellten Anordnungen zeigen bevorzugte Ausführungen, die aber nach Bedarf kombiniert oder abgewandelt werden können. Außerdem können die äußeren Konturen dem aufnehmenden Sitzgestell entsprechend angepaßt sein und Einfach- oder Mehrfachsitze oder ein stückige Lehn-/Sitzpolster in angegebener Weise und mit den gezeigten vorteilhaften Eigenschaften hergestellt werden.

Durch die Versteifung der tragenden Bereiche kann die Dichte des offenporigen Materials gegenüber den bekannten Polstern herabgesetzt werden, was eine zusätzliche Material- und Gewichtsersparnis erbringt.

Eine weitere vorteilhafte Ausgestaltung ergibt sich durch die Anbringung von vorzugsweise hinterschnittenen Ausnehmungen 138, 138' an der Hinter- bzw. Unterseite der Polster und zwar im geschlossenporigen Material, die zur lösbaren Befestigung der Polster an Profilleisten im Gestell dienen. Sie ersetzen in einfacher Weise die zu diesem Zweck üblichen Klettbänder. Die Festigkeit des Materials bietet den nötigen Halt. Statt der Ausnehmungen können auch vorstehende Rippen vorgesehen werden, die in entsprechende Ausnehmungen im Gestell eingreifen.

## Patentansprüche

1. Sitz- und/oder Lehnpolster (11, 12) aus einem ersten Schaumstoff, der aus einem offenporigen Polyurethanschaum mit bestimmter Eindruckhärte und Dichte hergestellt ist, in dem quer zur Sitzrichtung mindestens ein Schaumstoffkörper (131-137) zur Bildung einer Schaumstoffversteifung, die dem Polster höhere Eindruckhärte als die des ersten Schaumstoffes verleiht, eingeschäumt ist und die Schaumstoffkörper (131-137) selbst die Versteifungen bilden dadurch gekennzeichnet, daß die Schaumstoffkörper (131-137) aus einem zweiten Schaumstoff, nämlich geschlossenporigem Polyurethanschaum oder offenporigem Melaminschaum oder dergleichen bestehen, dessen Dichte niedriger und dessen Eindruckhärte höher a)s die des ersten Schaumstoffs sind.

2. Sitz- und/oder Lehnpolster nach Anspruch 1, dadurch gekennzeichnet, daß die Eindruckhärte des zweiten Schaumstoffs mindestens das Doppelte und dessen Dichte höchstens die Hälfte des ersten Schaumstoffs betragen.

3. Lehnpolster nach einem der Ansprüche 1 oder 2, dadurch gekennzeichnet, daß vorzugsweise in dem dem Rücken abgewandten Bereich der Versteifungskörper (133) in Form einer vorzugsweise körpergerecht geformten Platte, die in ihrer Stärke etwa ein Drittel bis ein Fünftel der Stärke des Lehnpolsters (12) entspricht, eingeschäumt ist und vorzugsweise allseitig um die Platte ein Rand (123, 123') der ein- oder mehrfachen Stärke der Platte aus dem ersten Schaumstoff vorhanden ist.

4. Lehnpolster nach einem der Ansprüche 1 oder 2, dadurch gekennzeichnet, daß der Versteifungskörper (136) aus einer Platte, deren Stärke etwa ein Viertel bis ein Sechstel der Stärke des Lehnpolsters entspricht, besteht und diese Platte im Lenden- und/oder Nackenbereich (136a, 136b) als U-bogen (136c, 136d) nach hinten gebogen ist und im dazwischenliegenden Bereich (136e) zur Hinterseite der Lehne durchgebogen ist.

5. Lehnpolster nach einem der vorstehenden Ansprüche, dadurch gekennzeichnet, daß in dem unteren Bereich, der sich in der Höhe des Sitzpolsters befindet, der Versteifungskörper (134), der in seinem Querschnitt etwa ein Viertel bis ein Drittel des Gesamtquerschnittes des genannten Bereiches einnimmt, rückseitig eingeschäumt ist.

6. Sitzpolster nach einem der Ansprüche 1 oder 2, dadurch gekennzeichnet, daß in dessen vorderem und/oder hinterem Bereich der Versteifungskörper (131, 132) eingeschäumt ist, der jeweils rechteckigen oder quadratischen Querschnitt besitzt und dessen Längs- und Tiefenabmessung jeweils mehr als die Hälfte der Polsterhöhe beträgt und der jeweils so lang und so gelagert ist, daß er allseitig von einem Rand (111, 112, 114, 114', 115,115') aus dem ersten Schaumstoff umgeben ist, der etwa der halben Stärke des jeweiligen Versteifungskörpers entspricht.

7. Sitzpolster nach einem der Ansprüche 1 oder 2, dadurch gekennzeichnet, daß in dem Sitzpolster (11) der Versteifungskörper (135) in Form einer Platte, deren Stärke etwa ein Viertel bis ein Sechstel der Polsterstärke beträgt, eingeschäumt ist, die im vorderen und/oder hinteren Bereich (135a, 135b) als U-Bogen (135c, 135d) nach unten umgebogen ist und im Mittelbereich um ein Maß, das der eigenen Materialstärke etwa entspricht, in den ersten Schaumstoff abgesenkt ist.

8. Sitz- und/oder Lehnpolster nach einem der Ansprüche 1 oder 2, dadurch gekennzeichnet, daß der zweite Schaumstoff (137) von der Unter- bzw. Rückseite in den ersten mehrseitig umschließenden Schaumstoff (11) eingeschäumt ist und daß vorzugsweise auf der Unter- bzw. Rückseite am zweiten Schaumstoff vorzugsweise hinterschnittene Ausnehmungen (138, 138') und/oder Rippen angebracht sin und/oder der zweite Schaumstoff von Bereichen (233) mit Abmessungen in der Größenordnung der Materialstärke durchbrochen ist und diese Bereiche (233) jeweils von dem ersten Schaumstoff durchsetzt sind.

9. Sitz- oder Lehnpoister nach einem der vorherigen Ansprüche, dadurch gekennzeichnet, daß der zweite Schaumstoff in Richtung auf die Sitz- bzw. Lehnfläche eine Wellen- oder Noppenstruktur (133a) aufweist, deren Abmessungen vorzugsweise der Dicke des Versteⁱfungskörpers (133, 136) entsprechen.

## Claims

1. A seat and/or back cushion (11, 12) of a first foamed plastics material, made of an open-pore polyurethane foam with a particular indentation hardness and density, in which is foamed at least one foamed plastics body (131-137) at right angles to the seat direction to form a foamed plastics reinforcement, which provides the cushion with greater indentation hardness than that of the first foamed plastics material, the foamed plastics bodies (131-137) themselves forming the reinforcements, characterized in that the foamed plastics bodies (131-137) consist of a second foamed plastics material, namely closed-pore polyurethane foam or open-pore melamine foam or the like, whose density is lower and whose indentation hardness higher than those of the first foamed plastics material.

2. A seat and/or back cushion according to claim 1, characterized in that the indentation hardness of the second foamed plastics material amounts to at least twice and its density to at most half those of the first foamed plastics material.

3. A back cushion according to claim 1 or claim 2, characterized in that the reinforcing body (133) is foamed into the area remote from the back in the form of a sheet preferably moulded to suit the body and is from one third to one fifth as thick as the back cushion (12), and the sheet preferably has round it on all sides a border (123, 123') of the first foamed plastics material once or several times as thick as the sheet.

4. A back cushion according to claim 1 or claim 2, characterized in that the reinforcing body (136) consists of a sheet, whose thickness corresponds to approximately a quarter to a sixth of the thickness of the back cushion, and in that this sheet is bent backwards in the hip and/or neck area (136a, 136b) into U-bends (136c, 136d) and in the area therebetween (136e) is deflected towards the rear of the back rest.

5. A back cushion according to any one of the preceding claims, characterized in that in the lower area, which is located at the level of the seat cushion, the reinforcing body (134), whose cross section occupies approximately a quarter to a third of the total cross section of the above- mentioned area, is foamed in at the rear.

6. A seat cushion according to claim 1 or claim 2, characterized in that the reinforcing body (131, 132) is foamed into the front and/or rear area thereof, which reinforcing body has a rectangular or square cross section and the longitudinal and depth measurements of which each amount to more than half the cushion depth and which is so long and so positioned that it is surrounded on all sides by a border (111,112,114.114', 115.115') of the first foamed plastics material, which corresponds to approximately half the strength of the respective reinforcing body.

7. A seat cushion according to claim 1 or claim 2, characterized in that the reinforcing body (135) is foamed into the seat cushion (11) in the form of a sheet, whose thickness amounts to approximately a quarter to a sixth of the cushion thickness, which is bent downwards in the front and/or back area (135a, 135b) into a U-bend (135c, 135d) and in the centre area is lowered into the first foamed plastics material by a degree corresponding approximately to its own material thickness.

8. A seat and/or back cushion according to claim 1 or claim 2, characterized in that the second foamed plastics material (137) is foamed from the bottom or rear into the first foamed plastics material (11) surrounding the reinforcing bodies on several sides and in that preferably on the bottom or rear of the second foamed plastics material there are provided preferably rear-cut recesses (138, 138') and/or ribs and/or the second foamed plastics material is perforated by areas (233) with dimensions of the order of the material thickness and these areas (233) each have the first foamed plastics material passing through them.

9. A seat or back cushion according to any one of the preceding claims, characterized in that the second foamed plastics material has an undulated or buried structure (133a) in the direction of the seat or back surface, the dimensions of this structure corresponding preferably to the thick- .ness of the reinforcing body (133, 136).

## Revendications

1. Siège et/ou dossier formé en mousse (11, 12) à l'aide d'une première mousse de polyuréthane à cellules ouvertes d'une dureté à la pénétration et d'une densité déterminées, dans laquelle, transversalement par rapport au sens du siège, un corps en mousse (131-137) est incorporé par moassage en vue de former un raidissement en mousse, conférant au rembourrage une dureté à la pénétration plus élevée que celle de la mousse première, des corps en mousse (131-137) formant eux-mêmes les raidissements, caractérisé par le fait que les corps en mousse (131-137) consistent en une seconde mousse, à savoir : en mousse polyuréthane à cellules fermées ou mousse méla- mine à cellules ouvertes, ou mousse équivalente, dont la densité est plus faible et la dureté à la pénétration plus élevée que celles de la mousse première.

2. Siège et/ou dossier formé en mousse selon spécification 1, caractérisé par le fait que la dureté à la pénétration de la seconde mousse est au moins du double de celle de la première mousse et sa densité tout au plus égale à la moitié de celle de cette première mousse.

3. Dossier formé en mousse selon l'une des spécifications 1 ou 2, caractérisé par le fait que le raidisseur (133), de préférence sous la forme d'une plaque formée de façon appropriée à l'anatomie, et présentant une épaisseur pouvant aller du tiers au cinquième de l'épaisseur du dossier (12), est moussé, de préférence, dans le secteur opposé au dos de la personne assise, et qu'une bordure (123, 123'), présentant une épaisseur égale à une ou plusieurs fois l'épaisseur de la plaque à base de la première mousse, entoure, de préférence, de toutes parts la plaque.

4. Dossier formé en mousse selon l'une des spécifications 1 ou 2, caractérisé par le fait que le raidisseur (136) consiste en une plaque, dont l'épaisseur correspond à peu près à une épaisseur allant du quart au sixième de l'épaisseur du dossier formé en mousse, et que cette plaque est repliée en forme de U (136e. 136d) dans le secteur des reins et/ou de la nuque et pliée en arrière dans le secteur intermédiaire (136e).

5. Dossier formé en mousse selon l'une des spécifications 1 ou 2, caractérisé par le fait que, dans la partie inférieure, se trouvant située à la hauteur du siège formé en mousse, le corps de raidissement (134), correspondant dans sa section transversale à peu près à une dimension allant du quart au tiers de la section transversale totale dudit secteur, est moussé à l'arrière.

6. Siège formé en mousse selon l'une des spécifications 1 ou 2, caractérisé par le fait que, dans sa partie antérieure et/ou sa partie postérieure, le corps de raidissement (131, 132) est incorporé par moussage, et présente, respectivement, une section transversale rectangulaire ou carrée, et que ses dimensions de longueur et de profondeur représentent chacune plus de la moitié de la hauteur du rembourrage, et que, ce faisant, ce corps de raidissement est si long et disposé de sorte qu'il se trouve entouré, de toutes parts, par une bordure (111, 112, 114, 114', 115, 115') à base de la première mousse et dont l'épaisseur correspond à environ la moitié de l'épaisseur du corps de raidissement concerné.

7. Siège formé en mousse selon l'une des spécifications 1 ou 2, caractérisé par le fait que le corps de raidissement (135) est moussé dans le siège formé en mousse (11), sous forme d'une plaque dont l'épaisseur est environ du quart au sixième de l'épaisseur du rembourrage, cette plaque étant repliée en arc en forme de U (135c, 135d) dans la partie antérieure et/ou postérieure (135a, 135b) et s'abaisse, s'enfonçant dans la première mousse, dans le secteur médian, à une profondeur correspondant à environ à sa propre épaisseur.

8. Siège et/ou dossier formé en mousse selon l'une des spécifications 1 ou 2, caractérisé par le fait que la seconde mousse (137) est incorporée par moussage par en bas ou par derrière dans la première mousse (11) l'entourant de plusieurs côtés et que, de préférence, en dessous ou en arrière, des évidements, s'évasant de préférence vers l'arrière, (138, 138') et/ou des nervures équipent la seconde mousse, et/ou que la seconde mousse est ajourée de perforations (233) dont les dimensions sont de l'ordre de grandeur de l'épaisseur du matériel et que ces perforations (233) sont remplies avec la première mousse.

10. Siège et/ou dossier formé en mousse selon l'une des spécifications précédentes, caractérisé par le fait que la seconde mousse présente, dans le sens respectif du siège ou du dossier, une structure ondulée ou bouclée (133a), dont les dimensions correspondent, de préférence, à l'épaisseur du corps de raidissement (133, 136).
